# FASCICULE DE BREVET EUROPEEN

(11) **EP 2 491 293 B1**
(45) Date de publication et mention de la délivrance du brevet: **10.07.2013**
(21) Numéro de dépôt: 10781952.6
(22) Date de dépôt: 07.10.2010
(51) Int. Cl.: F17C 3/02

(54) **CUVE POLYGONALE POUR GNL**
MEHRECKIGER FLÜSSIGERDGASBEHÄLTER
POLYGONAL LNG VESSEL

(30) Priorité: 20.10.2009 FR 0957349
(43) Date de publication de la demande: 29.08.2012
(73) Titulaire: GAZTRANSPORT ET TECHNIGAZ, 78470 Saint Rémy Lès Chevreuse (FR)
(72) Inventeur: EZZARHOUNI, Adnan, F-78280 Guyancourt (FR)
(74) Mandataire: Loyer & Abello
(86) Numéro de dépôt international: PCT/FR2010/052110
(87) Numéro de publication internationale: WO 2011/048300

(56) Documents cités:
- CH-A- 488 143
- FR-A- 2 398 961
- FR-A- 2 912 385

## Description

### Domaine technique de l'invention

La présente invention se rapporte à une cuve étanche et/ou thermiquement isolée, par exemple pour le stockage de gaz naturel liquéfié (GNL).

### Etat de la technique

Les documents FR 1 457 617, FR 2 739 675 et FR 2 398 961 décrivent chacun une cuve pour GNL. La cuve comprend une barrière étanche et une barrière thermiquement isolante. La barrière étanche est réalisée avec des pièces métalliques et ces documents proposent différentes solutions pour disposer ces pièces métalliques dans le fond de la cuve.

Le document FR 2 912 385 décrit une solution particulièrement avantageuse, par rapport aux documents précités, pour disposer les pièces métalliques au fond de la cuve. La paroi verticale de la cuve est polygonale. Les pièces métalliques comprennent des pièces rectangulaires réparties en secteurs, chaque secteur correspondant à l'un des pans verticaux. Des pièces de liaison sont agencées entre les secteurs. Cette disposition permet de limiter le nombre de types de pièces nécessaire.

La conception d'une cuve selon la solution proposée dans ce document impose de choisir le nombre de côtés du polygone, c'est-à-dire le nombre de pans verticaux et de secteurs:

La structure porteuse en béton doit remplir l'espace situé entre la paroi verticale polygonale et le cercle circonscrit au polygone. Cet espace est d'autant plus faible que le nombre de côtés est élevé. Ainsi, il est intéressant de choisir un nombre de côtés élevé pour limiter le surcoût de béton.

Le centre de la paroi de fond doit être recouvert par une ou plusieurs pièces spéciales. Le rapport entre la surface de la zone centrale, qui ne peut pas être recouverte par des pièces rectangulaires, et la surface totale de la paroi de fond, est d'autant plus faible que le nombre de côtés est peu élevé. Ainsi il est intéressant de choisir un nombre de côtés peu élevé pour limiter la surface de la zone centrale. De plus, dans ce cas, le nombre de pièces rectangulaires est nettement plus important que le nombre de pièces de liaison, ce qui est avantageux.

On constate donc qu'il est nécessaire de trouver un compromis entre le coût de la structure porteuse en béton et la surface de la zone centrale. Il est difficile de trouver un compromis pleinement satisfaisant.

### Résumé de l'invention

Un problème que la présente invention propose de résoudre est de fournir une cuve qui ne présente pas au moins certains des inconvénients précités de l'art antérieur. En particulier, un but de l'invention est de permettre de réaliser la structure porteuse de la cuve avec une quantité de matière et donc un coût limité.

La solution proposée par l'invention est une cuve étanche et/ou thermiquement isolée, comprenant une structure porteuse, une barrière d'étanchéité et/ou une barrière thermiquement isolante, ladite barrière d'étanchéité et/ou ladite barrière thermiquement isolante présentant une forme cylindrique et comprenant une paroi verticale et une paroi de fond, dans laquelle ladite paroi verticale présente une pluralité de pans verticaux, ladite structure porteuse entourant ladite paroi verticale, et dans laquelle ladite paroi de fond inclut une pluralité de pièces rectangulaires reparties en secteurs images les uns des autres par rotation, les bords des pièces rectangulaires d'un desdits secteurs étant respectivement parallèles et perpendiculaires à l'un desdits pans verticaux, caractérisée par le fait que le nombre desdits pans verticaux est le double du nombre desdits secteurs.

Grâce à ces caractéristiques, la cuve peut présenter un nombre de pans verticaux élevé et un nombre de secteurs plus faible. Ainsi, la quantité de matière nécessaire à réaliser la structure porteuse n'est pas trop élevée. De même, la surface de la zone centrale de la paroi de fond n'est pas trop élevée et la majeure partie de la paroi de fond peut être constituée de pièces rectangulaires.

De préférence, chacun desdits secteurs présente un plan de symétrie, lesdits pans verticaux incluant des premiers pans faisant chacun face à un desdits secteurs respectifs et étant agencés de manière symétrique par rapport au plan de symétrie du secteur correspondant.

Avantageusement, lesdits pans verticaux incluent des deuxièmes pans, chacun desdits deuxièmes pans étant agencé entre deux desdits premiers pans correspondant respectivement à deux secteurs adjacents.

Selon un mode de réalisation, la paroi de fond inclut au moins une pièce trapézoïdale reliant les pièces rectangulaires d'un secteur à l'un desdits deuxièmes pans.

De préférence, ladite pièce trapézoïdale présente des ondulations s'étendant perpendiculairement audit deuxième pan adjacent.

Avantageusement, ladite paroi verticale présente 56 pans verticaux.

### Brève description de la figure

L'invention sera mieux comprise, et d'autres buts, détails, caractéristiques et avantages de celle-ci apparaîtront plus clairement au cours de la description suivante d'un mode de réalisation particulier de l'invention, donné uniquement à titre illustratif et non limitatif, en référence au dessin annexé. Sur ce dessin, la figure 1 est une vue partielle, de dessus et en coupe, d'une cuve selon un mode de réalisation de l'invention.

### Description détaillée d'un mode de réalisation de l'invention

La cuve 1 représentée sur la figure 1 comprend une paroi verticale 2 cylindrique et une paroi de fond 3. La cuve 1 comprend également une structure porteuse 4 en béton. Sur la figure 1, on voit la partie cylindrique de la structure porteuse 4 qui entoure la paroi verticale 2 de la cuve 1.

La paroi verticale 2 et la paroi de fond 3 présente chacune, depuis l'intérieur de la cuve vers la structure porteuse, une barrière étanche primaire, une barrière thermiquement isolante primaire, une barrière étanche secondaire et une barrière thermiquement isolante secondaire. La barrière étanche primaire est réalisée avec des pièces métalliques ondulées. La barrière thermiquement isolante primaire, la barrière étanche secondaire et la barrière thermiquement isolante secondaire sont réalisées avec des panneaux préfabriqués fixés sur la structure porteuse 4.

Les technologies permettant de réaliser une cuve de ce type sont connues. Ci-dessous, on décrit de manière plus détaillée la forme de la cuve 1 et la disposition des pièces métalliques formant la barrière étanche primaire.

Sur la paroi de fond 3 de la cuve 1, la barrière étanche primaire comprend des pièces rectangulaires 5 et des pièces de liaison 6 qui présentent des ondulations 7. Les pièces rectangulaires 5 sont réparties en secteurs images les uns des autres par rotation, de manière similaire à la disposition décrite dans le document FR 2 912 385 cité en introduction. Sur la figure 1, trois secteurs sont représentés. Les pièces de liaison 6 relient les secteurs adjacents entre eux.

La paroi verticale 2 a une forme de polygone régulier. Elle présente des pans verticaux 8 et 8'. Comme on peut le voir sur la figure 1, le nombre total de pans verticaux 8 et 8' est le double du nombre de secteurs de la paroi de fond 3.

A chaque secteur de la paroi de fond 3 correspond un pan vertical 8 qui fait face au secteur correspondant. Plus précisément, chaque secteur présente un plan de symétrie et le pan vertical 8 correspondant est disposé de manière symétrique par rapport à ce plan de symétrie. Les bords de pièces rectangulaires 5 d'un secteur sont disposés respectivement perpendiculairement et parallèlement au pan vertical 8 correspondant.

Grâce à ces caractéristiques, la liaison entre les pièces rectangulaires 5 de la paroi de fond 3 et la barrière étanche primaire du pan vertical 8 correspondant peut être réalisée très facilement. Par exemple, comme le montre la figure 1, la paroi de fond 3 comprend des pièces d'extrémité 9 de forme rectangulaire, qui prolonge les pièces rectangulaires 5 et dont les ondulations 7 sont perpendiculaires au pan vertical 8.

Deux pans verticaux 8 correspondant respectivement à deux secteurs adjacents sont reliés par un pan vertical 8'. Comme on peut le voir sur la figure 1, un pan vertical 8' fait face à la limite entre deux secteurs adjacents. A côté de chaque pan vertical 8', la paroi de fond 3 comprend deux pièces de jonction 10 et une pièce de raccord 11.

Comme le montre la figure 1, chaque pièce de jonction 10 présente une forme sensiblement trapézoïdale. Les ondulations 7 de la pièce de jonction 10 sont perpendiculaires au pan vertical 8' et rejoignent celles des pièces adjacentes. Chaque pièce de raccord 11 présente une forme similaire à celle des pièces de liaison 6, et des dimensions adaptées. La pièce de raccord 11 présente une ondulation 7 qui prolonge l'ondulation 7 centrale de la pièce de liaison 6 adjacente, et est perpendiculaire au pan vertical 8'.

Ainsi, la liaison entre d'une part les pièces rectangulaires 5 de deux secteurs adjacents et les pièces de liaison 6, et d'autre part la barrière étanche du pan vertical 8', peut être réalisée facilement.

On constate donc que, sur la paroi de fond 3, la barrière étanche primaire peut être réalisée par un nombre de types de pièces peu élevé. Par rapport au document FR 2 912 385 précité, seule la pièce de jonction 10 présente une forme nouvelle. Cependant, cette pièce peut facilement être réalisée avec les techniques connues.

De plus, les mêmes types de pièces métalliques peuvent être utilisés pour des cuves de tailles différentes. Il n'est pas nécessaire de concevoir des pièces spécifiques lorsqu'on réalise plusieurs cuves de tailles différentes.

Grâce à la structure de la cuve 1 et à la disposition des pièces métalliques de la paroi de fond 3, la cuve 1 peut présenter un nombre de pans verticaux élevé et un nombre de secteurs deux fois plus faible. Ainsi, la quantité de béton nécessaire à réaliser la structure porteuse 4 n'est pas trop élevé, et la surface de la zone centrale de la paroi de fond 3, qui ne peut pas être recouverte de pièces rectangulaires 5, n'est pas non plus trop élevée. De plus, le nombre de pièces rectangulaires 5 peut être nettement plus élevé que le nombre de pièces de liaison 6.

Une cuve 1 présentant 56 pans verticaux et 28 secteurs est par exemple particulièrement intéressante. En effet dans ce cas, la majeure partie de la paroi de fond 3 peut être recouverte par des pièces rectangulaires 5, et la quantité de béton nécessaire pour réaliser la structure porteuse 4 n'est que 7% plus élevée que pour une paroi verticale circulaire de dimension similaire.

Ci-dessus, on a décrit une disposition avantageuse des pièces métalliques formant la barrière étanche primaire de la paroi de fond 3. De manière correspondante, les panneaux préfabriqués formant la barrière thermiquement isolante primaire, la barrière étanche secondaire et la barrière thermiquement isolante secondaire peuvent présenter la même disposition avantageuse.

Sur la figure 1, qui est une vue en coupe prise juste au-dessus de la paroi de fond 3, on voit également des blocs d'angle 12 qui font partie de la structure d'angle permettant de relier les barrières thermiquement isolantes de la paroi de fond 3 et de la paroi verticale 2.

Bien que l'invention ait été décrite en liaison avec un mode de réalisation particulier, il est bien évident qu'elle n'y est nullement limitée et qu'elle comprend tous les équivalents techniques des moyens décrits ainsi que leurs combinaisons si celles-ci entrent dans le cadre de l'invention.

## Revendications

1. Cuve (1) étanche, comprenant une structure porteuse (4) et une barrière d'étanchéité, ladite barrière d'étanchéité présentant une forme cylindrique dont le section a une forme de polygone régulier et comprenant une paroi verticale (2) et une paroi de fond (3), dans laquelle ladite paroi verticale de la barrière d'étanchéité présente une pluralité de pans verticaux (8, 8'), ladite structure porteuse entourant ladite paroi verticale, et dans laquelle ladite paroi de fond inclut une pluralité de pièces rectangulaires (5) réparties en secteurs images les uns des autres par rotation, les bords des pièces rectangulaires d'un desdits secteurs étant respectivement parallèles et perpendiculaires à l'un desdits pans verticaux (8), **caractérisée par le fait que** le nombre desdits pans verticaux est le double du nombre desdits secteurs.

2. Cuve selon la revendication 1, dans laquelle la cuve (1) est thermiquement isolée et comprend une barrière thermiquement isolante présentant ladite forme cylindrique dont le section a une forme de polygone régulier et comprenant une paroi verticale (2) et une paroi de fond (3), dans laquelle ladite paroi verticale (2) de la barrière thermiquement isolante présente une pluralité de pans verticaux (8, 8') correspondant aux pans verticaux de la barrière d'étanchéité, dans laquelle ladite paroi de fond de la barrière thermiquement isolante inclut une pluralité de pièces rectangulaires (5) réparties en secteurs images les uns des autres par rotation de sorte que les secteurs de la barrière isolante correspondent aux secteurs de la barrière d'étanchéité, les bords desdites pièces rectangulaires d'un desdits secteurs de la barrière isolante étant respectivement parallèles et perpendiculaires à l'un desdits pans verticaux (8) de la barrière isolante et dans laquelle le nombre des pans verticaux de la barrière thermiquement isolante est le double du nombre desdits secteurs de la barrière thermiquement isolante.

3. Cuve selon la revendication 2, dans laquelle la barrière d'étanchéité est une barrière étanche primaire et la barrière thermiquement isolante est une barrière thermiquement isolante primaire, la cuve comportant en outre une barrière étanche secondaire et une barrière thermiquement isolante secondaire.

4. Cuve selon la revendication 3, dans laquelle ladite barrière étanche secondaire présente ladite forme cylindrique dont le section a une forme de polygone régulier et comprend une paroi verticale (2) et une paroi de fond (3), dans laquelle ladite paroi verticale (2) de la barrière étanche secondaire présente une pluralité de pans verticaux (8, 8') correspondant aux pans verticaux de la barrière étanche primaire, dans laquelle ladite paroi de fond de la barrière étanche secondaire inclut une pluralité de pièces rectangulaires (5) réparties en secteurs images les uns des autres par rotation de sorte que les secteurs de la barrière étanche secondaire correspondent aux secteurs de la barrière étanche primaire, les bords desdites pièces rectangulaires d'un desdits secteurs de la barrière étanche secondaire étant respectivement parallèles et perpendiculaires à l'un desdits pans verticaux (8) de la barrière barrière étanche secondaire et dans laquelle le nombre des pans verticaux de la barrière étanche secondaire est le double du nombre desdits secteurs de la barrière étanche secondaire.

5. Cuve selon la revendication 3 ou 4, dans laquelle ladite barrière thermiquement isolante secondaire présente ladite forme cylindrique dont le section a une forme de polygone régulier et comprend une paroi verticale (2) et une paroi de fond (3), dans laquelle ladite paroi verticale (2) de la barrière thermiquement isolante secondaire présente une pluralité de pans verticaux (8, 8') correspondant aux pans verticaux de la barrière étanche primaire, dans laquelle ladite paroi de fond de la barrière thermiquement isolante secondaire inclut une pluralité de pièces rectangulaires (5) réparties en secteurs images les uns des autres par rotation de sorte que les secteurs de la barrière thermiquement isolante secondaire correspondent aux secteurs de la barrière étanche primaire, les bords desdites pièces rectangulaires d'un desdits secteurs de la barrière thermiquement isolante secondaire étant respectivement parallèles et perpendiculaires à l'un desdits pans verticaux (8) de la barrière thermiquement isolante secondaire et dans laquelle le nombre des pans verticaux de la barrière thermiquement isolante secondaire est le double du nombre desdits secteurs de la barrière thermiquement isolante secondaire.

6. Cuve selon l'une des revendication 1 à 5, dans laquelle chacun desdits secteurs présente un plan de symétrie, lesdits pans verticaux incluant des premiers pans (8) faisant chacun face à un desdits secteurs respectifs et étant agencés de manière symétrique par rapport au plan de symétrie du secteur correspondant.

7. Cuve selon la revendication 6, dans laquelle lesdits pans verticaux incluent des deuxièmes pans (8'), chacun desdits deuxièmes pans étant agencé entre deux desdits premiers pans (8) correspondant respectivement à deux secteurs adjacents.

8. Cuve selon la revendication 7, dans laquelle la paroi de fond inclut au moins une pièce trapézoïdale (10) reliant les pièces rectangulaires (5) d'un secteur à l'un desdits deuxièmes pans (8').

9. Cuve selon la revendication 8, dans laquelle ladite pièce trapézoïdale présente des ondulations (7) s'étendant perpendiculairement audit deuxième pan adjacent.

10. Cuve selon l'une des revendications précédentes, dans laquelle ladite paroi verticale présente 56 pans verticaux (8, 8').

## Patentansprüche

1. Wasserdichtes Becken (1), umfassend eine Trägerstruktur (4) und eine Abdichtschranke, wobei die genannte Abdichtschranke eine zylindrische Form aufweist, deren Querschnitt eine regelmäßige Vieleckform hat, und umfassend eine vertikale Wand (2) und eine Bodenwand (3), in der die genannte vertikale Wand der Abdichtschranke eine Vielzahl von vertikalen Seiten (8, 8') aufweist, wobei die genannte Trägerstruktur die genannte vertikale Wand umrundet, und in dem die genannte Bodenwand eine Vielzahl von rechteckigen Teilen (5) beinhaltet, die untereinander durch Rotation in Bildsektoren aufgeteilt sind, wobei die Ränder der rechteckigen Teile eines der genannten Sektoren jeweils parallel und lotrecht zu einer der genannten vertikalen Seiten (8) ist, **gekennzeichnet durch** die Tatsache, dass die Anzahl der genannten vertikalen Seiten das Doppelte der Anzahl der genannten Abschnitte ist.

2. Becken gemäß Anspruch 1, in dem das Becken (1) thermisch isoliert ist und eine thermisch isolierende Schranke umfasst, die die genannte zylindrische Form aufweist, deren Querschnitt eine regelmäßige Vieleckform hat, und umfassend eine vertikale Wand (2) und eine Bodenwand (3), in der die genannte vertikale Wand (2) der thermisch isolierenden Schranke eine Vielzahl von vertikalen Seiten (8, 8') aufweist, die den vertikalen Seiten der Abdichtschranke entsprechen, in der die genannte Bodenwand der thermisch isolierenden Schranke eine Vielzahl von rechteckigen Teilen (5) beinhaltet, die untereinander durch Rotation untereinander in Bildsektoren aufgeteilt sind, dass die Sektoren der isolierenden Schranke den Sektoren der Abdichtschranke entsprechen, wobei die Ränder der genannten rechteckigen Teile eines der genannten Sektoren der isolierenden Schranke jeweils parallel und lotrecht zu einer der vertikalen Seiten (8) der isolierenden Schranke sind und in der die Anzahl der vertikalen Seiten der thermisch isolierenden Schranke das Doppelte der Anzahl der genannten Sektoren der thermisch isolierenden Schranke ist.

3. Becken gemäß Anspruch 2, in dem die Abdichtschranke eine primäre Abdichtschranke ist und die thermisch isolierende Schranke eine primäre thermisch isolierende Schranke ist, wobei das Becken darüber hinaus eine sekundäre Abdichtschranke und eine sekundäre thermisch isolierende Schranke umfasst.

4. Becken gemäß Anspruch 3, in dem die genannte sekundäre Abdichtschranke die genannte zylindrische Form aufweist, deren Querschnitt eine regelmäßige Vieleckform hat, und eine vertikale Wand (2) und eine Bodenwand (3) umfasst, in der die genannte vertikale Wand (2) der sekundären Abdichtschranke eine Vielzahl von vertikalen Seiten (8, 8') aufweist, die den vertikalen Seiten der primären Abdichtschranke entsprechen, in der die genannte Bodenwand der sekundären Abdichtschranke eine Vielzahl von rechteckigen Teilen (5) beinhaltet, die untereinander durch Rotation in Bildsektoren aufgeteilt sind, dass die Sektoren der sekundären, abgedichteten Sektoren der Schranke den Sektoren der primären abgedichteten Schranke entsprechen, wobei die Ränder der genannten rechteckigen Teile eines der genannten Sektoren der sekundären Abdichtschranke jeweils parallel und lotrecht zu einer der genannten vertikalen (8) Seiten der sekundären Abdichtschranke sind und in der die Anzahl der vertikalen Seiten der sekundären Abdichtschranke das Doppelte der Anzahl der genannten Sektoren der sekundären Abdichtschranke ist.

5. Becken gemäß Anspruch 3 oder 4, in dem die genannte sekundäre thermisch isolierende Schranke die genannte zylindrische Form aufweist, deren Querschnitt eine regelmäßige Vieleckform hat, und eine vertikale Wand (2) und eine Bodenwand (3) umfasst, in der die genannte vertikale Wand (2) der sekundären thermisch isolierenden Schranke eine Vielzahl von vertikalen Seiten (8, 8') aufweist, die den vertikalen Seiten der primären Abdichtschranke entsprechen, in dem die genannte Bodenwand der sekundären thermisch isolierenden Schranke eine Vielzahl von rechteckigen Teilen (5) beinhaltet, die untereinander durch Rotation in Bildsektoren aufgeteilt sind, dass die Sektoren der sekundären thermisch isolierenden Schranke den Sektoren der primären Abdichtschranke entsprechen, wobei die Ränder der genannten rechteckigen Teile eines der Sektoren der sekundären thermisch isolierenden Schranke jeweils parallel und lotrecht zu einer der vertikalen Seiten (8) der sekundären thermisch isolierenden Schranke sind und in dem die Anzahl der vertikalen Seiten der sekundären thermisch isolierenden Schranke das Doppelte der Anzahl der genannten Sektoren der sekundären thermisch isolierenden Schranke ist.

6. Becken gemäß Anspruch 1 bis 5, in dem jeder der genannten Sektoren eine Symmetrieebene aufweist, wobei die genannten vertikalen Seiten die ersten Seiten (8) beinhalten, die jede einem der jeweiligen Sektoren gegenüberliegen und im Verhältnis zur Symmetrieebene des entsprechenden Sektors symmetrisch angeordnet sind.

7. Becken gemäß Anspruch 6, in dem die genannten vertikalen Seiten zweite Seiten (8') beinhalten, wobei jede der genannten zweiten Seiten zwischen zwei der genannten ersten Seiten (8) angeordnet sind, die jeweils zwei angrenzenden Sektoren entsprechen.

8. Becken gemäß Anspruch 7, in dem die Bodenwand wenigstens ein trapezförmiges Teil (10) beinhaltet, das die rechteckigen Teile (5) eines Sektors mit einer der genannten zweiten Seiten (8') verbindet.

9. Becken gemäß Anspruch 8, in dem das genannte trapezförmige Teil Welligkeiten (7) aufweist, die sich lotrecht zu der genannten zweiten angrenzenden Seite erstrecken.

10. Becken gemäß einem der voranstehenden Ansprüche, in dem die genannte vertikale Wand 56 vertikale Seiten (8, 8') aufweist.

## Claims

1. Sealed vessel (1), including a load-bearing structure (4) and a sealing barrier, said sealing barrier having a cylindrical shape of which section has the shape of a regular polygon and including a vertical wall (2) and a bottom wall (3), wherein said vertical wall of the sealing barrier has a plurality of vertical panels (8, 8'), said load-bearing structure surrounding said vertical wall, and wherein said bottom wall includes a plurality of rectangular parts (5) divided into sectors that are images of one another by rotation, the edges of the rectangular parts of one of said sectors being respectively parallel and perpendicular to one of said vertical panels (8), **characterized in that** the number of said vertical panels is twice the number of said sectors.

2. Vessel according to claim 1, wherein the vessel (1) is thermally insulated and includes a thermally insulating barrier having said cylindrical shape of which section has the shape of a regular polygon and including a vertical wall (2) and a bottom wall (3), wherein said vertical wall (2) of the thermally insulating barrier has a plurality of vertical panels (8, 8') corresponding to the vertical panels of the sealing barrier, wherein said bottom wall of the thermally insulating barrier includes a plurality of rectangular parts (5) divided into sectors that are images of one another by rotation in such a way that the sectors of the insulating barrier correspond to the sectors of the sealing barrier, the edges of said rectangular parts of one of said sectors of the insulating barrier being respectively parallel and perpendicular to one of said vertical panels (8) of the insulating barrier and wherein the number of the vertical panels of the thermally insulating barrier is twice the number of said sectors of the thermally insulating barrier.

3. Vessel according to claim 2, wherein the sealing barrier is a primary sealing barrier and the thermally insulating barrier is a primary thermally insulating barrier, the vessel additionally comprising a secondary sealing barrier and a secondary thermally insulating barrier.

4. Vessel according to claim 3, wherein said secondary sealing barrier has said cylindrical shape of which section has the shape of a regular polygon and includes a vertical wall (2) and a bottom wall (3), wherein said vertical wall (2) of the secondary sealing barrier has a plurality of vertical panels (8, 8') corresponding to the vertical panels of the primary sealing barrier, wherein said bottom wall of the secondary sealing barrier includes a plurality of rectangular parts (5) divided into sectors that are images of one another by rotation in such a way that the sectors of the secondary sealing barrier correspond to the sectors of the primary sealing barrier, the edges of said rectangular parts of one of said sectors of the secondary sealing barrier being respectively parallel and perpendicular to one of said vertical panels (8) of the secondary sealing barrier and wherein the number of the vertical panels of the secondary sealing barrier is twice the number of said sectors of the secondary sealing barrier.

5. Vessel according to claim 3 or 4, wherein said secondary thermally insulating barrier has said cylindrical shape of which section has the shape of a regular polygon and includes a vertical wall (2) and a bottom wall (3), wherein said vertical wall (2) of the secondary thermally insulating barrier has a plurality of vertical panels (8, 8') corresponding to the vertical panels of the primary sealing barrier, wherein said bottom wall of the secondary thermally insulating barrier includes a plurality of rectangular parts (5) divided into sectors that are images of one another by rotation in such a way that the sectors of the secondary thermally insulating barrier correspond to the sectors of the primary sealing barrier, the edges of said rectangular parts of one of said sectors of the secondary thermally insulating barrier being respectively parallel and perpendicular to one of said vertical panels (8) of the secondary thermally insulating barrier and wherein the number of the vertical panels of the secondary thermally insulating barrier is twice the number of said sectors of the secondary thermally insulating barrier.

6. Vessel according to one of claims 1 to 5, wherein each of said sectors has a plane of symmetry, said vertical panels including first panels (8) each facing one of said respective sectors and being arranged symmetrically relative to the plane of symmetry of the corresponding sector.

7. Vessel according to claim 6, wherein said vertical panels include second panels (8'), each of said second panels being arranged between two of said first panels (8) respectively corresponding to two adjacent sectors.

8. Vessel according to claim 7, wherein the bottom wall includes at least one trapezoidal part (10) connecting the rectangular parts (5) of one sector to one of said second panels (8').

9. Vessel according to claim 8, wherein said trapezoidal part has corrugations (7) extending perpendicularly to said adjacent second panel.

10. Vessel according to one of the above claims, wherein said vertical wall has 56 vertical panels (8, 8').
